# DEMANDE DE BREVET EUROPEEN

(11) **EP 0 629 021 A1**
(43) Date de publication de la demande: **14.12.1994**
(21) Numéro de dépôt: 94401314.3
(22) Date de dépôt: 10.06.1994
(51) Int. Cl.: H01R 9/24

(54) **Bornier de raccordement électrique de câbles d'alimentation en énergie électrique**

(30) Priorité: 11.06.1993 FR 9307079
(71) Demandeur: Marcoz, Bruno Paul Claude, F-94170 Le Perreux sur Marne (FR)
(72) Inventeur: Marcoz, Bruno Paul Claude, F-94170 Le Perreux sur Marne (FR)
(74) Mandataire: Berger, Helmut

(57) **Abrégé**

L'invention concerne un bornier de raccordement électrique de câbles d'alimentation en énergie électrique, comprenant au moins un conducteur électrique d'une rigidité mécanique importante, notamment pour l'alimentation de dispositifs utilisateurs.

Ce bornier est du type dans lequel un dispositif de raccordement (2) est monté entre les deux extrémités préalablement dénudées des conducteurs (a, b). Il est caractérisé en ce que chaque dispositif de raccordement (2) comprend au moins deux bornes de raccordement (4, 5) dont chacune est raccordée à une des extrémités (a, b) de conducteur et qui sont électriquement reliées entre elles par un moyen (15) permettant un déplacement relatif d'une borne par rapport à l'autre.

L'invention est utilisable pour des candélabres d'éclairage public.

## Description

L'invention concerne un bornier de raccordement électrique de câbles d'alimentation en énergie électrique comprenant au moins un conducteur électrique d'une rigidité mécanique importante, notamment pour l'alimentation de dispositifs utilisateurs, dans lequel un dispositif de raccordement est monté entre les deux extrémités préalablement dénudées des conducteurs.

Les borniers connus de ce type présentent l'inconvénient de ne pas permettre un raccordement suffisamment aisé, en particulier lorsqu'il s'agit de câbles de forte section et donc rigide comme dans le domaine de l'éclairage public. Il en résulte que ces dispositifs nécessitent le plus souvent des moyens auxiliaires pour compenser les jeux nécessaires de montage, tels que crochets, plaques auxiliaires, ce qui renchérit leur coût. D'autre part, la grande rigidité des câbles électriques entraîne les difficultés de montage et génère dans le temps des défauts de conductibilité qui résultent le plus souvent des tensions provoquées par les moyens de connexion.

La présente invention a pour but de pallier à ces inconvénients.

Pour atteindre ce but, le bornier selon l'invention est caractérisé en ce que chaque dispositif de raccordement comprend au moins deux bornes de raccordement dont chacune est raccordé à une des extrémités du conducteur coupé et qui sont électriquement reliées entre elles par un moyen permettant un déplacement relatif d'une borne par rapport à l'autre.

Selon une caractéristique avantageuse de l'invention, le moyen de liaison électrique des bornes est formé par un câble souple dont chaque extrémité est fixée à une borne.

Selon une autre caractéristique de l'invention, le moyen de liaison électrique des deux bornes est du type à vis de connexion et à trou oblong.

L'invention sera mieux comprise et d'autres buts, caractéristiques détails et avantages de celle-ci apparaîtront plus clairement dans la description explicative qui va suivre faite en référence aux dessins schématiques annexés donnés uniquement à titre d'exemple illustrant plusieurs modes de réalisation de l'invention et dans lesquels.

La figure 1 est une vue en perspective d'un premier mode de réalisation d'un dispositif bornier selon l'invention.

La figure 2 est une vue de dessus, avec arrachement, du dispositif bornier selon la figure 1.

La figure 3 est une vue en coupe selon la ligne III-III de la figure 2.

La figure 4 est une vue en perspective d'un deuxième mode de réalisation d'un dispositif bornier selon l'invention.

La figure 5 est une vue schématique d'un troisième mode de réalisation d'un dispositif bornier selon l'invention.

Comme le montre la figure 1, le bornier qui porte la référence générale 1 est monté entre les conducteurs des câbles A, B, au nombre de quatre, qui sont désignés respectivement par a et b. Le bornier permet d'alimenter en énergie électrique des dispositifs utilisateurs. Des conducteurs c constituent les branchements qui sont prévus à cet fin. Le bornier de raccordement 1 peut être destiné par exemple au raccordement en coupure de câbles de forte section et donc d'une grande rigidité d'un réseau d'alimentation en énergie électrique triphasé. Le bornier selon l'invention est avantageusement utilisable dans le domaine de l'éclairage public en pied de candélabres.

Dans le mode de réalisation représenté aux figures 1 à 3, le bornier selon l'invention est monté verticalement. Il comprend pour chaque paire de conducteurs a, b un dispositif de raccordement. Les quatre dispositifs sont juxtaposés. Ils présentent la même structure et portent donc la même référence 2. Chaque dispositif de raccordement 2 comprend deux bornes de raccordement 4 et 5 destinées à recevoir respectivement un conducteur a et b des câbles A et B. Les extrémités des conducteurs sont dénudées. Ces bornes 4 et 5 viennent respectivement se loger dans des alvéoles 6 et 7 du corps 8 en un matériau électriquement isolant du bornier. Chaque alvéole 6 offre un espace vertical de positionnement important pour le logement de la borne 4 et chaque alvéole 7 est adapté pour recevoir la borne 5. On constate ainsi que le dispositif bornier comprend une rangée de quatre alvéoles 7 juxtaposées supérieures et une rangée de quatre alvéoles juxtaposées inférieures 6.

Chaque borne 4, 5 est du type canon avec serrage par vis, c'est-à-dire elle est réalisée sous forme d'un corps parallélèpipédique qui comprend un passage rectiligne 10 pour l'introduction de l'extrémité dénudée du conducteur respectif a, b et une vis de fixation 11 du conducteur dans la borne. La vis s'engage dans un trou taraudé approprié pratiqué à partir de la surface extérieure 12 de la borne, qui est dégagé et ainsi accessible dans l'alvéole 6 ou 7. Sur les figures 2 et 3, la borne supérieure 5 présente une plus grande longueur que la borne inférieure 4 pour pouvoir fixer dans son passage 10, axialement aligné avec le conducteur b, le conducteur c d'alimentation d'un dispositif d'utilisation. Ce conducteur c est également fixé dans la borne par une vis 13.

Les deux bornes 4 et 5 sont électriquement reliées par un câble conducteur souple ou une tresse conductrice 15 avantageusement plate dont les extrémités 16 et 17 sont de préférence soudées sur les faces respectives 18 opposées aux faces 12 d'engagement des vis de fixation. Une particularité de l'invention réside dans le fait que l'extrémité 17 du câble 15 est soudée à la borne supérieure 5 de façon à former une boucle 20 qui s'étend vers le haut. Cette boucle permet d'offrir une longueur maximale au câble, en particulier dans l'espace 21 de l'alvéole 7, délimité entre la borne 5 et le fond 22 de l'alvéole. Pour assurer l'assise de la borne 5, l'alvéole 7 comprend des supports latéraux 24, 25 réalisés sous forme d'épaulements situés à un niveau approprié pour l'obtention de l'espace 21 nécessaire pour le logement de la boucle 20 du câble 15. En se référant à la figure 3, on constate que l'entrée du conducteur b de la borne 5 se situe sur un plan distinct et plus élevé de celui de la borne 4 de façon à faciliter le passage direct du conducteur b au dessus de cette dernière.

Chacune des alvéoles inférieure 6 comprend dans ses parois frontales inférieure et supérieure 26, un évidement 28 pour le passage des conducteurs a et du câble 15. Une plaque isolante 29 vient coiffer toutes les alvéoles 6, de façon à pouvoir bloquer vers le fond de chaque alvéole chacune des bornes 4. La plaque 29 comporte à cette fin des évidements ayant une forme complémentaire à la forme des parois latérales 27 pour permettre le passage de celles-ci, comme le montre notamment la figure 2. La plaque 29 est conçue pour avoir une élasticité lui permettant de se fixer ou de s'encliqueter sur les parois latérales 27 de l'alvéole ou sur le corps du bornier, à l'aide d'un dispositif de verrouillage représenté en 30 (figure 3) et comportent par exemple une saillie de verrouillage.

Les bornes supérieures 5 peuvent être bloquées dans leur alvéole 7, en appui sur les rebords de support 24, 25 au moyen d'un boîtier isolant 31 s'encliquetant ou se fixant sur les parois latérales 32 de l'alvéole ou sur le corps du bornier, tout en ménageant un jeu de montage vertical dont l'intérêt sera démontré plus loin. Chaque alvéole supérieure 7 comprend, dans ses surfaces frontales 34 des ouvertures 35, 36 pour le passage respectivement du conducteur b et du câble 15, d'une part, et du câble c, d'autre part.

On décrira ci-après les différentes opérations du montage du bornier selon l'invention sur les câbles A et B.

Lorsque toutes les bornes inférieures 4 sont câblées, c'est-à-dire placées sur les extrémités des conducteurs a, elles sont introduites dans leurs alvéoles respectives 6 et sont bloquées dans cette dernière par la mise en place de la plaque de maintien 29. Lors de l'introduction des bornes dans les alvéoles il convient d'éviter de cambrer les conducteurs pour ne pas créer des tensions mécaniques en leur sein. Le jeu vertical de montage laissé à chacune des bornes 4 dans leur alvéole 6 assure un montage facile de l'ensemble des conducteurs, même s'ils sont d'inégale longueur après montage. L'encliquetage du couvercle 29 se fait ensuite facilement en maintenant manuellement toutes les bornes 4 dans le fond de leur alvéole.

Lorsque le premier câble A d'amenée du courant est ainsi monté, les bornes 5 sont laissées accessibles. Le montage du deuxième câble en coupure B se fera à l'identique en coupant le câble de façon que son extrémité se présente sensiblement au milieu, selon l'axe longitudinal de l'alvéole 7 et en raccordant chaque extrémité du conducteur b préalablement dénudé dans sa borne 5. La grande souplesse et la bonne longueur du câble 15, avantageusement en forme de tresse permet de dégager aisément les bornes 5 de leur alvéole 7 et de les amener du haut vers le bas vers l'extrémité dénudée de chacun des conducteurs afin de les engager et fixer sur les extrémités de ceux-ci. Cette opération évite la manoeuvre inverse, c'est-à-dire cambrer les conducteurs pour les introduire dans les bornes 5, comme c'est le cas dans l'état de la technique.

En se référant à la figure 3, on constate que les conducteurs raccordés aux bornes 5 passent au-dessus des bornes 4 préalablement introduites dans leur alvéole 6 et coiffées par l'isolant 29. Ils peuvent donc être introduits dans les bornes 5 et les alvéoles 7 sans subir de cambrage. On évite ainsi que des efforts mécaniques soient engendrés au sein des conducteurs. Ces efforts seraient nuisibles pour la mise en place des câbles dans le bornier et pourraient provoquer à la longue le desserrage des vis 11 des bornes. Le bornier selon l'invention concerne donc dans le temps une très bonne qualité de conductibilité et une grande facilité de montage.

Les bornes 5 sont ensuite introduites dans leur alvéole réciproque 7 en appui sur les supports latéraux 24, 25 et sont maintenues en position par le deuxième boîtier 31 mis en place par encliquetage, tout en ménageant le jeu de montage vertical susmentionné.

La figure 4 montre un deuxième mode de réalisation d'un dispositif bornier selon l'invention. Le bornier selon la figure 4 comprend deux corps de borne 40 et 41, chacun associé à un câble et conçu pour permettre le montage des quatre conducteurs. Chaque corps peut ainsi être considéré comme étant formé par assemblage des quatre bornes 4 ou 5 du mode de réalisation selon les figures 1 à 3. Les deux corps 40 et 41 sont électriquement reliés par une tresse conductrice souple 43 isolée. Le corps 40 comporte des moyens de connexion des conducteurs c d'alimentation des dispositifs utilisateurs. Le corps 40 pourrait être fixé sur un support à l'aide de vis 44 s'engageant dans des trous oblongs, le corps 41 étant maintenu en place grâce à la rigidité des conducteurs sur lequel il est connecté. On constate encore que le trou de passage 42 des vis de fixation des extrémités des conducteurs dans le bornier présente également une forme oblongue pour pouvoir assurer un jeu axial lors du montage de ces extrémités.

Dans le mode de réalisation de la figure 5, à chaque paire de conducteurs à raccorder sont associées deux bornes 46, 47. La borne 46 comparable à la borne 5 sur les figures 1 à 3 comprend une patte de fixation 48 qui porte à son extrémité libre une petite borne de raccordement 49 du câble c et présente un évidement oblong 50 qui s'étend dans sa direction longitudinale et permet le passage d'une vis 51 susceptible de s'engager dans un trou fileté 52 d'une patte 53 de l'autre bloc bornier 47.

On comprend aisément que le trou oblong 50 assure un jeu vertical suffisant pour la fixation de la borne 46 sur la borne 47 après le montage du câble B. Ce mode de réalisation permet ainsi d'éviter toute contrainte mécanique au sein des câbles lors de leur montage sur le dispositif bornier.

Il est évidement que de multiples modifications peuvent être apportées aux modes de réalisation qui viennent d'être décrits en se reportant aux figures. Il importe seulement d'assurer que la liaison entre les deux bornes associées à chaque paire de conducteurs permet un déplacement relatif lors de leur assemblage pour éviter toute contrainte mécanique au sein des conducteurs et que chaque borne puisse être montée sur l'extrémité du conducteur qu'elle doit recevoir, relativement indépendamment de l'autre borne. De ce fait, la longueur des conducteurs peut être relativement faible. Concernant le mode de réalisation selon les figures 1 à 3, il va de soi que les alvéoles de réception des bornes peuvent être réalisées directement dans le boîtier lors de la fabrication de celui-ci.

## Revendications

1. Bornier de raccordement électrique de câbles d'alimentation en énergie électrique, comprenant au moins un conducteur électrique d'une rigidité mécanique importante, notamment pour l'alimentation de dispositifs utilisateurs, dans lequel un dispositif de raccordement est monté entre les deux extrémités préalablement dénudées des conducteurs, caractérisé en ce que chaque dispositif de raccordement (2) comprend au moins deux bornes de raccordement (4, 5 ; 40, 41 ; 46, 47) dont chacune est raccordée à une des extrémités (a, b) de conducteur et qui sont électriquement reliées entre elles par un moyen (15 ; 51) permettant un déplacement relatif d'une borne par rapport à l'autre.

2. Dispositif bornier selon la revendication 1, caractérisé en ce que le moyen de liaison électrique des bornes (4, 5) est formé par un câble souple (15) dont chaque extrémité est fixée à une borne.

3. Bornier de raccordement selon la revendication 2, caractérisé en ce qu'un dispositif de raccordement (2) comprend un corps (8) en un matériau électriquement isolant comportant une alvéole (6, 7) pour le logement de chaque borne (4, 5) et qu'un couvercle (29, 31) en un matériau électriquement isolant est associé à chaque alvéole (6, 7) pour bloquer la borne (4, 5) à l'intérieur de celle-ci.

4. Bornier de raccordement selon la revendication 3, caractérisé en ce que le couvercle (29, 31) est verrouillable dans sa position de blocage des bornes (4, 5), avantageusement à l'aide de moyens d'encliquetage (30).

5. Bornier des raccordement selon l'une des revendications 3 ou 4, caractérisé en ce que les alvéoles (6,7) sont dimensionnées de façon à permettre un jeu de déplacement axial des bornes (4, 5) à l'intérieur des alvéoles.

6. Bornier selon l'une des revendications 3 à 5, caractérisé en ce que les couvercles (29, 31) sont disposés dans leur position de blocage des bornes (4, 5) de façon à permettre le jeu de déplacement longitudinal des bornes.

7. Bornier selon l'une des revendications 3 à 6, caractérisé en ce que les deux alvéoles (6, 7) sont disposées axialement alignées l'une derrière l'autre dans la direction des câbles (a, b), et l'alvéole (7) la plus éloignée de ceux-ci comprend des paliers (24) de support de la borne correspondante (5), qui sont prévus sur la face interne latérale de l'alvéole à un niveau de façon à permettre l'introduction directe de cette borne (5) après sa connexion au conducteur (b) en passant au dessus du couvercle (29) se trouvant dans sa position de blocage de l'autre borne (4) dans son alévole (6).

8. Bornier selon l'une des revendications 3 à 7, caractérisé en ce que chaque alvéole (6, 7) comprend dans ses parois frontales des passages des conducteurs (a, b) et du câble souple (15).

9. Bornier selon l'une des revendications 7 ou 8, caractérisé en ce que l'alvéole (7) la plus éloignée des câbles (A, B) comprend, en dessous de la borne (5) qu'elle loge un espace (21) suffisamment important pour le logement d'une longueur de réserve du câble souple (15).

10. Bornier selon la revendication 9, caractérisé en ce que le câble est soudé à ses deux extrémités aux faces (16, 17) tournées vers le fond des alvéoles et présente une longueur supérieure à l'écart entre les deux faces.

11. Bornier selon l'une des revendications 3 à 10, caractérisé en ce que le câble (15) a une longueur suffisante pour permettre le montage de la borne (5) la plus éloignée des câbles (A, B) sur l'extrémité du conducteur (b) préalablement coupé à la mi-hauteur de l'alvéole correspondante (7), lorsque l'autre borne (4) est déjà montée et placée dans son alvéole (6).

12. Bornier selon l'une des revendications 3 à 11, pour le raccordement de câbles ayant plusieurs conducteurs, caractérisé en ce que le dispositif de raccordement (2) comprend un corps isolant unique (8) comportant un nombre approprié d'alvéoles (6, 7) axialement alignées et latéralement juxtaposées et en ce que le câble électrique est formé avantageusement par un câble tressé plat.

13. Bornier selon l'une des revendications précédentes, caractérisé en ce que les bornes (4, 5) sont du type canon avec serrage par vis (11).

14. Bornier selon l'une des revendications précédentes, caractérisé en ce qu'il fait partie intégrante d'un coffret de raccordement électrique.

15. Bornier selon la revendication 2, caractérisé en ce que le moyen de liaison électrique des deux bornes est du type à vis de connexion (51) et à trou oblong (50).

16. Bornier selon l'une des revendications 1 ou 2 et 13, caractérisé en ce que les trous de passage (42) des vis de fixation dans les bornes (40, 41) présentent une forme oblongue assurant un jeu axial pour le montage des conducteurs.
